# EUROPÄISCHE PATENTSCHRIFT

(11) **EP 3 339 554 B1**
(45) Veröffentlichungstag und Bekanntmachung des Hinweises auf die Patenterteilung: **03.02.2021**
(21) Anmeldenummer: 17206564.1
(22) Anmeldetag: 12.12.2017
(51) Int. Cl.: E06B 7/096, E06B 7/086, E06B 7/09

(54) **LAMELLENLADEN**
LAMELLA SHUTTER
VOLET À LAMELLES

(30) Priorität: 22.12.2016 CH 17062016
(43) Veröffentlichungstag der Anmeldung: 27.06.2018
(73) Patentinhaber: Brun, Martin, 6215 Beromünster (CH)
(72) Erfinder: Brun, Martin, 6215 Beromünster (CH)
(74) Vertreter: Keller Schneider Patent- und Markenanwälte AG (Zürich)

(56) Entgegenhaltungen:
- WO-A1-2004/083587
- CH-A2- 708 029
- DE-U1- 20 210 120
- US-A1- 2013 118 082

## Beschreibung

### Technisches Gebiet

Die vorliegende Erfindung betrifft einen schwenk- oder schiebbaren Lamellenladen für ein Fenster oder eine Türe mit einem Aussenrahmen, der ein oder mehrere Felder mit darin schwenkbar angeordnete Lamellen umfasst, wobei jeweils alle Lamellen eines Feldes miteinander mechanisch gekoppelt und mittels einem Verstellmechanismus synchron bewegbar sind.

### Stand der Technik

Lamellenladen für ein Fenster oder eine Türe mit einem Aussenrahmen und einer Mehrzahl von zwischen zwei vertikalen Schenkeln des Aussenrahmens eingesetzten, relativ zum Aussenrahmen schwenkbaren Lamellen sind über hundert Jahren bekannt. Traditionell weisen solche Lamellenladen als Verstellmechanismus eine Schubleiste auf, mittels der alle Lamellen in einem vom Aussenrahmen begrenzten Feld synchron bewegbar sind. Neben dieser traditionellen Form eines Verstellmechanismus ist es auch bekannt, diese Verstellung mittels einem Winkelgetriebe, welches beispielsweise über eine Handkurbel von der Innenseite des Gebäudes her betätigbar ist, zu realisieren. Es besteht selbstverständlich auch die Möglichkeit statt der Handkurbel das Winkelgetriebe elektromotorisch zu betreiben.

Wünschte man solche Lamellenladen elektromotorisch verstellbar zu gestalten, so war dies recht aufwendig, da witterungsbedingt der Elektromotor im Gebäudeinnern angebracht werden musste und ein oder mehrere Winkelgetriebe nötig waren, damit die erforderliche Bewegung auf die verstellbaren Lamellen wirkend durchgeführt werden konnte. Hierbei wurden an den Lamellen Hebel montiert, die miteinander verbunden waren und ähnlich einer Scherenkonstruktion alle gemeinsam synchron bewegt wurden. Der entsprechende Aufwand und die damit einhergehenden Kosten waren sehr erheblich und entsprechend haben sich diese Lösungen, obwohl sie sich bewährt haben, auf dem Markt nicht durchgesetzt.

Aus dem Schweizer Patent CH 708029 ist bereits ein Lamellenladen gemäss dem Oberbegriff des Patentanspruches 1 bekannt, wobei hier der Aussenrahmen des Lamellenladen mindestens zwei Felder begrenzt, wobei in einem ersten Feld Lamellen angeordnet sind die in einer horizontalen Ausrichtung schwenkbar gelagert sind, während in einem zweiten Feld Lamellen mit einer vertikalen Ausrichtung ebenso schwenkbar gelagert angeordnet sind.

Lamellenladen dieser Bauart haben den Vorteil, dass durch diese unterschiedliche Verlaufrichtungen der Lamellen praktisch bei jedem Sonnenstand dem Licht so gesteuert Einlass gewährt werden kann, dass eine genügende Helligkeit im Raum erzielbar ist, während gleichzeitig eine direkte Einstrahlung des Lichtes vermieden werden kann. Solche Lamellenladen sind insbesondere geeignet für Räume in denen beispielsweise Personen an Bildschirmen arbeiten müssen und eine direkte Sonneneinstrahlung insbesondere direkt auf die Bildschirme vermieden werden muss.

Gerade bei solchen Lamellenladen mit zwei oder mehreren Felder mit unterschiedlicher Verlaufsrichtung der Lamellen sind Systeme bei denen der Antrieb zur Verstellung der Lamellen über Winkelgetriebe vom Gebäude her realisiert werden ausserordentlich teuer, da es äusserst komplex ist beide Lamellengruppen unabhängig voneinander bewegen zu können ohne dabei zwei unabhängige Systeme mit Elektromotoren und Winkelgetrieben realisieren zu müssen. WO 2004/083587 A1 offenbart einen Schwenk- oder schiebbarer Lamellenladen mit allen Merkmalen des Oberbegriffs des Anspruchs 1.

### Darstellung der Erfindung

Es ist folglich die Aufgabe der vorliegenden Erfindung einen Lamellenladen zu schaffen, der ohne bauliche Veränderungen am Gebäude mittels einer möglichst preiswerten Gestaltung elektromotorisch bedienbar ist.

Es ist eine weitere Aufgabe der vorliegenden Erfindung dies so zu realisieren, dass hierzu keine elektrische Speisung vom Gebäude her erforderlich ist.

Dieser Aufgabe wird bei einem Lamellenladen der eingangs genannten Art dadurch realisiert, dass der Verstellmechanismus pro Feld je einen im Lamellenladen eingesetzten Elektromotor umfasst.

Gemäß der Erfindung wird hierbei in jedem Feld eine Lamelle mit darin angeordnetem Elektromotor vorgesehen. Mittels dieses Antriebes wird die Verwendung eines Winkelgetriebes mittels den dem die erforderlichen Bewegungen realisierbar sind vermieden. Eine Drehbewegung die im Gebäudeinnern erzielt wird und dann erst über entsprechende Getriebe und Stangen auf den Lamellenladen übertragen werden müssen fällt dahin.

Der eigentliche Verstellmechanismus wird gemäß der Erfindung dadurch realisiert dass die Abtriebswelle des Elektromotors ein Abtriebritzel treibt, welches in eine Zahnstange eingreift, die in einer Führungsausnehmung im Aussenrahmen längsverschiebbar lagert, während jede Lamelle auf ihrer Schwenkachse ein drehfest angeordnetes Mitnehmerritzel aufweist, dass die Zahnstange kämmt, wodurch entsprechend der Strecke um die die Zahnstange verschoben wird eine proportionale synchrone Drehverstellung aller Lamellen eines Feldes erreicht wird.

Die Zahnstange besteht vorzugsweise aus einem Flachstab, in dem ein Langloch eingeformt ist, wobei eine Seitenkante des Langloches gezahnt ist, entsprechend der Zahnung des Abtriebritzels und der Mitnehmerritzel. Auf diese Weise lässt sich eine Platzsparende und preiswerte, als Stanzteil gefertigte Zahnstange realisieren.

Statt einem einzigen Langloch im Flachstab ist es vorteilhaft, in diesem, entsprechend der Anzahl der schwenkbaren Lamellen, hintereinander angeordneten Langlöcher einzuformen mit der entsprechenden Zahnung, wodurch zwischen den einzelnen Langlöcher Versteifungsstege bleiben.

Um zu vermeiden eine elektrische Speisung durch die Gebäudewand hindurchführen zu müssen um die Elektromotoren zu speisen, ist es besonders vorteilhaft den Lamellenladen mit einem photovoltaischen Element auszurüsten. Je nach Ausführungsbeispiel kann es vorteilhaft sein, das photovoltaische Element auf dem Aussenrahmen im Bereich einer Leiste zwischen zwei Felder anzuordnen oder auf jener Lamelle anzubringen, in welcher der entsprechende Elektromotor lagert.

Weitere vorteilhafte Ausgestaltungsformen des Erfindungsgegenstandes gehen aus weiteren abhängigen Ansprüchen hervor und deren Bedeutung in der nachfolgenden Beschreibung erläutert.

### Kurze Beschreibung der Zeichnungen

In der anliegenden Zeichnung ist ein Ausführungsbeispiel des Erfindungsgegenstandes rein beispielsweise dargestellt. Es zählt:
- Fig. 1: zeigt einen erfindungsgemässen Lamellenladen der hier rein beispielsweise als Schwenk- oder Klappladen dargestellt ist gezeigt.
- Fig. 2: zeigt eine Aufsicht auf eine Seitenkante eines vertikalen oder horizontalen Schenkels der zu den seitlichen Stirnseiten der verstellbaren Lamellen hingerichtet ist und Teil des Aussenrahmens bildet, in dem der Verstellmechanismus angeordnet ist.
- Fig. 3: zeigt eine Explosionszeichnung zur Verdeutlichung der Montage des Elektromotors in einer schwenkbaren Lamelle.

In der Figur 1 ist der Lamellenladen, der gesamthaft mit 1 bezeichnet ist in einer Ansicht dargestellt. Der Lamellenladen weist einen Aussenrahmen 2 auf, der zwei Vertikalschenkel 3 sowie zwei parallele Horizontalschenkel 4 umfasst. Ein Zwischensteg 5 wird ebenfalls zum Aussenrahmen 2 gezählt. Der Aussenrahmen 2 begrenzt im hier dargestellten Beispiel zwei Felder 6. Das obere Feld 5, welches von den beiden Vertikalschenkeln 3 und einem oberen Horizontalschenkel 4 sowie dem Zwischensteg 5 begrenzt wird bildet ein Feld in dem zwei horizontal verlaufende Lamellen 7 angeordnet sind. Ein unteres Feld, welches wiederum von den beiden seitlichen Vertikalschenkeln 3, dem Zwischensteg 5 und dem unteren Horizontalsteg 4 begrenzt ist bildet ein Feld 6 in dem mehrere vertikal verlaufende Lamellen 7 angeordnet sind.

Die Anzahl der Lamellen und deren Grössen lassen sich prinzipiell beliebig an den Feldern 6 anpassen. Man wird jedoch bevorzugt mit einer geringen Anzahl Lamellen arbeiten um entsprechend den Verstellmechanismus möglichst einfach zu gestalten. Da es sich beim hier dargestellten Beispiel um einen Schwenkladen handelt, ist einer der beiden Vertikalschenkel 3 des Aussenrahmens 2 mit entsprechenden Angelkloben 30 versehen.

Falls an der Gebäudefassade an der der Lamellenladen montiert ist bereits eine elektrische Leitung vorhanden ist, so kann selbstverständlich diese Leitung angezapft werden und damit die Elektromotoren 8 gespiesen werden. Jedem der Felder 6 ist ein Elektromotor 8 zugeordnet. Diese Elektromotoren 8 sind im Lamellenladen 1 integriert.

Im hier dargestellten Beispiel sind die Elektromotoren 8 jeweils in einer Lamelle 7 eines jeden Feldes 6 untergebracht. Es handelt sich hierbei um relativ kleine Elektromotoren, die bevorzugterweise ein direkt damit gekoppeltes Getriebe aufweisen aus dem eine Abtriebswelle herausragt, die mit einem Abtriebritzel 13 verbunden ist.

Da aber in den meisten Fällen keine Anschlussmöglichkeit am elektrischen Netz des Gebäudes möglich ist ohne dabei erst eine Durchführung der Leitung durch die entsprechende Aussenwand zu führen, wird hier erfindungsgemäss vorgeschlagen, den Lamellenladen 1 mit einem photovoltaischen Element 10 auszurüsten. Üblicherweise müssen die Lamellen 7 eines solchen Lamellenladens 1 lediglich dann betätigt werden, wenn überhaupt eine direkte Sonneneinstrahlung auf das Fenster fällt, welches vom Lamellenladen 1 weitgehend abgedeckt ist. Somit liegt dann auch eine genügende Spannung und genügend Energie an um die Lamellen 7 mittels dem Elektromotor 8 betätigen zu können. Es kann jedoch selbstverständlich vorkommen, dass man am Ende des Tages vergessen hat die Lamellen 7 in ein Schliessstellung zu bringen und das photovoltaische Element 10 zu diesem Zeitpunkt keine Leistung mehr liefert. Aus diesem Grund kann ein entsprechender, relativ kleiner Akku 11 integriert im Fensterladen 1 vorgesehen sein. Auch solche Akkus sind mit genügender Speicherkapazität in kleiner Gestaltung erhältlich und lassen sich problemlos ebenfalls, in dieselbe Ausnehmung in der die Elektromotoren 8 eingesetzt sind, unterbringen.

Die Elektromotoren 8 sind in Lamellen 7 gelagert, daher muss die Stromzuführung auch durch die entsprechende Lamelle 7 hindurchgeführt werden. Da die Stromzuführung nicht auf jener Seite erfolgen kann, auf der die Antriebritzel 13 sind, müssen die Stromleitungen 9 die Lamellen 7 in der ganzen Länge durchsetzen. Bei einem Lamellenladen aus Holz bringt man entsprechende Langlochbohrungen 27 an. Ist jedoch der Lamellenladen 1 aus Aluminiumprofilen hergestellt, so kann man die Lamellen 7 selbst als stranggepresste Hohlprofile gestalten in der entsprechende querende Durchgänge vorgesehen sind, in der die Elektroleitungen 9 verlaufen können und auch die Elektromotoren 8 mit den entsprechend angegliederten Getriebe und ein Akku 11 in die entsprechenden Hohlräume einschiebbar sind. Die Zuführung der Leitungen 9 erfolgten vom photovoltaischen Element 10 herkommend durch eine hohle Lagerhülse 16 die als Schwenklager dient. Bei jenen Lamellen 7, die nicht mit einem Elektromotor bestückt sind, sind die Lamellen auf einer Seite mit einfachen Lagerachsen 17 versehen. Auf der gegenüberliegenden Seite jener Lamellen 7 weisen die Lamellen drehfest in der Lamelle verankerte Zapfen auf, auf denen entsprechende Mitnehmerritzel 14 drehfest angebracht sind.

In der Figur 2 ist der eigentliche Verstellmechanismus in einem grösseren Massstab dargestellt. Hier ist ein Teilabschnitt einer Seitenkante 18 eines Vertikal- oder Horizontalschenkels 3, 4 gezeigt. In dieser Seitenkante 18 ist eine Führungsausnehmung 15 eingefräst. In dieser Führungsausnehmung 15 liegt die Zahnstange 12, die hier aus einem gestanzten Flachstab gefertigt ist. In diesem Flachstab ist mindestens ein Langloch 19 eingestanzt, wobei an an einer Kante des Langloches 19 eine gezahnte Kante 21 vorhanden ist. Lediglich im Endbereich des Langloches sind die Zähne 22 konkret dargestellt. Statt eines Langloches 19 können im Flachstab, aus dem die Zahnstange 12 gefertigt ist, auch mehrere Langlöcher 19 vorhanden sein. Diese hintereinander in Verlaufrichtung des Flachstabes angeordneten Langlöcher sind dann voneinander durch einen Versteiffungssteg 20 getrennt. Dieser Versteiffungssteg ergibt eine erhöhte Versteiffung des Flachstabes. Im hier gezeigten Beispiel erkennt man zwei solche hintereinander angeordnete Langlöcher 19. Dies entspricht einer Lösung, die im oberen Feld 6 mit den zwei horizontal verlaufenden, verstellbaren Lamellen 7 Einsatz finden kann. Hier ist in der Zeichnung im unteren Langloch 19 ein Abtriebritzel 13 dargestellt und im oberen Langloch ein Mitnehmerritzel 14. Das vom Elektromotor 8 angetriebene Abtriebritzel 13 verschiebt die Zahnstange 12 entsprechend der Drehrichtung des Elektromotors beziehungsweise des Abtriebritzels 13 nach unten, beziehungsweise nach oben, je nach der gewünschten Verstellung. Die Steuerung des Elektromotores 8 wird so gestaltet, dass nach einer vorgegebenen Anzahl Umdrehungen des Motors automatisch ein Stopp erfolgt und danach der Motor nur noch in der Gegendrehrichtung angesteuert werden kann.

Schliesslich sei noch darauf hingewiesen, dass es besonders vorteilhaft ist, das photovoltaische Element 10 auf jener Lamelle 7 anzubringen, in der der Elektromotor 8 untergebracht ist. Hierdurch ergeben sich besonders kurze Leitungswege und die Durchführung der Leitung von einem feststehenden Teil in die bewegte Lamelle erübrigt sich hierdurch. Hierdurch verteuert sich zwar der entsprechende Fensterladen geringfügig, falls darin mehrere Felder mit Lamellen bestückt vorgesehen sind. Jedoch sind solche relativ kleine photovoltaische Elemente heutzutage äusserst kostengünstig auf dem Markt erhältlich.

Das Prinzip der Erfindung besteht im Grunde darin, dass der eigentliche Antrieb, also die Elektromotoren, direkt im Lamellenladen selbst integriert untergebracht sind. Sogar wenn die Speisung vom Gebäude durch die Aussenfassade nachaussen geführt werden muss, ist dies immer noch sehr viel preiswerter als ein mechanischer Antrieb durch die Aussenwand hindurch mittels einem Winkelgetriebe. Durch solche Winkelgetriebe ergeben sich zudem unerwünschte Kältebrücken.

Sinnvoll ist es aber auf jeden Fall den Fensterladen zusätzlich mit einem photovoltaischen Element zu versehen um so ein vollständig autonom arbeitendes System zu erzielen. Heutzutage können photovoltaische Elemente mit aufgeklebten, gelochten Folien versehen sein, die so eingefärbt sein können wie der Fensterladen selbst, so dass das eigentliche photovoltaische Element auch optisch kaum auffällt.

In der Figur 3 ist in einer Explosionszeichnung eine Ausführung zur Montage des Elektromotores in einer schwenkbaren Lamelle gezeigt. Die schwenkbare Lamelle 7 ist hier stirnseitig gezeigt. Die Lamelle 7 ist in ihrer gesamten Länge durchsetzend mit einer Bohrung 27 versehen. Diese Bohrung 27 ist ein Langloch, welche mittig verläuft. Der Durchmesser dieser Langlochbohrung 27 entspricht mit einem geringen Übermass dem Durchmesser des Elektromotores 8 und dem damit verbundenen Getriebe 23, welches in einem zylindrischem Gehäuse untergebracht ist. Hieraus ragt die Antriebswelle 25. Mit dem Getriebe 23 ist eine Montageplatte 24 verbunden. Hierzu weist die Stirnplatte des Getriebes 23 drei Gewindelöcher 29 auf, während die Montageplatte 24 drei entsprechende Durchgangslöcher 29' besitzt. Mittels drei Schrauben oder drei Klemmstiften lässt sich die Montageplatte 24 auf das Getriebe 23 drehfest montieren. Ist die Montageplatte 24 am Getriebe 23 befestigt, schiebt man den Elektromotor mit dem Getriebe 23 in die Langlochbohrung 27 bis die Montageplatte 24 auf der Stirnfläche 7' in der Lamelle 7 flächendeckend aufliegt. Mittels Senkkopfholzschrauben die man in die Senklöcher 28' der Montageplatte 24 einschiebt, lässt sich dann die Montageplatte 24 mittels entsprechenden Holzschrauben mit Senkkopf fest montieren, womit die Lage des Elektromotors bzw. des Getriebes 23 drehfest in der Langlochbohrung 27 bestimmt ist. Die Welle 25 ragt durch die Montageplatte 24 durch eine Zentrumsöffnung nach aussen. Auf der Antriebswelle 25 schiebt man dann ein Rundstück 26 auf und fixiert dieses auf der Welle 25 mittels einer Klemmschraube 31. Das Abtriebritzel 13 wird nun mit Presssitz auf das Rundstück 26 aufgepresst. Um ein Lockern nach Langzeitbenutzung zu verhindern, versieht man das Rundstück 26 mit einem axial verlaufenden Mitnahmesteg 33 der exakt in einer axial verlaufenden Mitnahmekerbe 32 passt. Auf diese Weise lässt sich die Montage einfach erledigen, und falls erforderlich, auch der Elektromotor und das Getriebe 23 einfach auswechseln. Die das Langloch 27 durchsetzenden Leitungsdrähte, welche mit dem Elektromotor 8 verbunden sind, sind hier zur Entlastung der Zeichnung weggelassen.

Neben der hier dargestellten Ausführungsform sind gewisse Varianten selbstverständlich möglich. Insbesondere wenn es sich beim Lamellenladen um einen Lamellenladen der aus Aluminiumprofilen besteht kann die Befestigung des Elektromotors 8 zusammen mit dem Getriebe 23 mittels einem entsprechenden in die Lamellen passenden spritzgusstechnisch hergestellten Profilstücke eingeschoben sein. Die Montageplatte 24 besitzt dann einen zur Lamelle hingerichteten, umlaufenden Absatz, der genau in die Lamelle 7 passt. Die Stirnfläche der Lamelle wird dann durch die Montageplatte selbst gebildet. Die Montageplatte 24 ist zusätzlich, genau wie bei der Holzlamelle mittels entsprechenden Schrauben mit dem Kunststoffteil verbunden.

Während bei herkömmlichen Lamellenladen mit verstellbaren Lamellen und einem Verstellstab die Lamellen lediglich etwa um 90° verdrehen können, ist es bei der erfindungsgemässen Lösung sinnvollerweise so, dass die Lamellen 7 sich um praktisch 180° drehen lassen. Hierdurch lassen sich die Lamellen immer so drehen, dass die direkte Sonneneinstrahlung vermieden werden kann und gleichzeitig, falls erwünscht, trotzdem eine optimale Raumbeleuchtung erzielt werden kann.

Wie bereits eingangs erwähnt kann der Lamellenladen sowohl als Schwenkladen als auch als Schiebeladen gestaltet sein. Gerade im letzten Fall sind solche Schiebeladen meist sehr viel grösser gestaltet und so lässt sich entweder mehr als zwei Felder 6 darin anordnen oder aber ein Teil des Lamellenladens ist vollständig Lamellenfrei und dichtschliessend, so dass der Laden zur Verdunkelung des Raumes mit dem geschlossenen Bereich vollständig vor dem Fenster geschoben werden kann.

### Bezugszeichenliste:

- 1: Lamellenladen
- 2: Aussenrahmen
- 3: Vertikalschenkel
- 4: Horizontalschenkel
- 5: Zwischensteg
- 6: Felder
- 7: Lamellen
- 7': Stirnfläche der Lamelle
- 8: Elektromotor
- 9: elektrische Leitung
- 10: photovoltaisches Element
- 11: Akku
- 12: Zahnstange
- 13: Abtriebritzel
- 14: Mitnehmerritzel
- 15: Führungsausnehmung
- 16: Lagerhülse
- 17: Lagerachsen
- 18: Seitenkante des Vertikal- oder Horizontalschenkels
- 19: Langloch
- 20: Verteiffungsstel
- 21: gezahnte Kante des Langloches 19
- 22: Zähne
- 23: Getriebe
- 24: Montageplatte
- 25: Antriebswelle
- 26: Rundstück
- 27: Langlochbohrung durch die Lamelle
- 28: Bohrung für die Befestigung der Montageplatte 29
- 28': Senkloch für Senkkopfschraube
- 29: Gewindeloch im Getriebegehäuse
- 29': Durchgangslöcher in Montageplatte
- 31: Klemmschraube
- 32: Mitnahmekerbe
- 33: Mitnahmesteg

- 30: Angelkloben

## Patentansprüche

1. Schwenk- oder schiebbarer Lamellenladen (1) für ein Fenster oder eine Türe mit einem Aussenrahmen (2), der ein oder mehrere Felder (6) mit darin schwenkbar angeordneten Lamellen (7) umfasst, wobei jeweils alle Lamellen (7) mindestens eines Feldes (6) miteinander mechanisch gekoppelt und mittels einem Verstellmechanismus synchron bewegbar sind, wobei der Verstellmechanismus pro Feld (6), je einen im Lamellenladen (1) eingesetzten Elektromotor (8) umfasst,
wobei in jedem Feld (6) eine Lamelle (1) mit darin angeordnetem Elektromotor (8) vorhanden ist,
wobei der Elektromotor (8) direkt im Lamellenladen selbst integriert untergebracht ist, so dass das vom Elektromotor (8) angetriebene Abtriebsritzel (13) die Zahnstange (12) entsprechend der Drehrichtung des Elektromotors (8) beziehungsweise des Abtriebsritzels (13) nach unten, beziehungsweise nach oben, je nach der gewünschten Verstellung, verschiebt
**dadurch gekennzeichnet, dass** der Aussenrahmen (2) eine Führungsausnehmung (15) umfasst, und dass die Abtriebswelle des Elektromotors (8) ein Abtriebsritzel (13) treibt, welches in eine Zahnstange (12) eingreift, die in die Führungsausnehmung (15) im Aussenrahmen (2) längsverschiebbar lagert, während jede nicht direkt angetriebene Lamelle (7) auf ihrer Schwenkachse ein drehfest angeordnetes Mitnehmerritzel (14) aufweist, dass die Zahnstange (12) kämmt, wodurch entsprechend der Strecke um die die Zahnstange (12) verschoben wird eine proportionale synchrone Drehverstellung aller Lamellen (7) eines Feldes (6) erreicht wird.

2. Lamellenladen nach Anspruch 1, **dadurch gekennzeichnet dass** jedem Feld (6) ein im Aussenrahmen (2) angeordneter Elektromotor (8) zugeordnet ist.

3. Lamellenladen nach Anspruch 1, **dadurch gekennzeichnet dass** die Zahnstange (12) aus einem Flachstab besteht, in dem mindestens ein Langloch (19) eingeformt ist, wobei eine Seitenkante (21) des Langloches (19) gezahnt ist, entsprechend der Zahnung des Abtriebritzels (13) und der Mitnehmerritzel (14).

4. Lamellenladen nach Anspruch 1, **dadurch gekennzeichnet dass** die Zahnstange (12) aus einem Flachstab besteht, in dem entsprechend der Anzahl der schwenkbaren Lamellen (7) hintereinander angeordnete Langlöcher (19) eingeformt sind.

5. Lamellenladen nach Anspruch 1, **dadurch gekennzeichnet dass** die Länge der Zahnstange (12) und die Zähnezahl der Ritzel (13, 14) so ausgelegt sind, dass die Lamellen (7) eine Schwenkung von mindestens annähernd 180° durchführen können.

6. Lamellenladen nach Anspruch 1, **dadurch gekennzeichnet dass** dieser je ein Feld (6) mit horizontal und ein mit vertikal verlaufenden, schwenkbaren Lamellen (7) aufweist.

7. Lamellenladen nach Anspruch 1, **dadurch gekennzeichnet dass** dieser (1) mit einem photovoltaischen Element (10) ausgerüstet ist.

8. Lamellenladen nach Anspruch 7, **dadurch gekennzeichnet dass** das photovoltaische Element (10) im Bereich des Aussenrahmens (2) oder im Bereich eines Zwischenstegs (5) zwischen zwei Felder (6) angeordnet ist.

9. Lamellenladen nach Anspruch 7, **dadurch gekennzeichnet dass** das photovoltaische Element (10) auf jener Lamelle (7) angebracht ist, in der der Elektromotor (8) lagert.

10. Lamellenladen nach Anspruch 7, **dadurch gekennzeichnet dass** das photovoltaische Element (10) einen Akku (11) speist.

11. Lamellenladen nach Anspruch 7, **dadurch gekennzeichnet dass** der Elektromotor (8) mit einer drahtlosen Steuerung fernbedienbar ist.

12. Lamellenladen nach den Ansprüchen 2 und 8, **dadurch gekennzeichnet dass** die Speisung des Elektromotors (8) in einer Lamelle (7) über eine elektrische Leitung (9) die vom photovoltaischen Element (10) direkt oder von einem von diesen gespiesenen Akkus (11) durch eine Lagerhülse (16) zum Motor (18) in der Lamelle (7) geführt ist.

13. Lamellenladen nach Anspruch 7, **dadurch gekennzeichnet dass** das photovoltaische Element (10) auf der Lamelle (7) aufgebracht ist, in dem der Elektromotor (8) angeordnet ist.

## Claims

1. Pivotable or slidable lamella shutter (1) for a window or a door with an outer frame (2) which comprises one or multiple fields (6) with lamellae (7) arranged pivotably therein, wherein all lamellae (7) of at least one field (6) are respectively mechanically coupled to one another and are synchronously movable by means of an adjusting mechanism, wherein the adjusting mechanism comprises per field (6) one electric motor (8) used in the lamella shutter (1),
wherein one lamella (1) with an electric motor (8) arranged therein is present in each field (6), wherein the electric motor (8) is itself directly integrally accommodated in the lamella shutter such that the drive pinion (13), driven by the electric motor (8), displaces the rack (12) downward or upward corresponding to the direction of rotation of the electric motor (8) or of the drive pinion (13), depending on the desired adjustment,
**characterized in that**
the outer frame (2) comprises a guide recess (15), and the drive shaft of the electric motor (8) drives a drive pinion (13) which engages in a rack (12) which is mounted into the guide recess (15) to be longitudinally displaceable in the outer frame (2), while each non-directly driven lamella (7) has, arranged on its pivot axis, a rotationally-fixed entrainment pinion (14) which meshes with the rack (12), by which means a proportional synchronous rotational adjustment of all lamellae (7) of a field (6) is achieved, corresponding to the distance, by which the rack (12) is displaced.

2. The lamella shutter according to claim 1, **characterized in that** an electric motor (8) arranged in the outer frame (2) is assigned to each field (6).

3. The lamella shutter according to claim 1, **characterized in that** the rack (12) consists of a flat bar, in which at least one elongated hole (19) is formed, wherein a side edge (21) of the elongated hole (19) is toothed, corresponding to the toothing of the drive pinion (13) and the entrainment pinion (14).

4. The lamella shutter according to claim 1, **characterized in that** the rack (12) consists of a flat bar, in which elongated holes (19) are formed arranged one behind the other corresponding to the number of pivotable lamellae (7) .

5. The lamella shutter according to claim 1, **characterized in that** the length of the rack (12) and the tooth count of the pinions (13, 14) are designed so that the lamellae (7) may carry out a pivot of at least approximately 180°.

6. The lamella shutter according to claim 1, **characterized in that** the lamella shutter has respectively one field (6) with horizontally extending and one with vertically extending pivotable lamellae (7).

7. The lamella shutter according to claim 1, **characterized in that** this (1) is equipped with a photovoltaic element (10) .

8. The lamella shutter according to claim 7, **characterized in that** the photovoltaic element (10) is arranged in the area of the outer frame (2) or in the area of an intermediate web (5) between two fields (6).

9. The lamella shutter according to claim 7, **characterized in that** the photovoltaic element (10) is applied to that lamella (7) in which the electric motor (8) is mounted.

10. The lamella shutter according to claim 7, **characterized in that** the photovoltaic element (10) supplies an accumulator (11).

11. The lamella shutter according to claim 7, **characterized in that** the electric motor (8) is remotely controllable using a wireless controller.

12. The lamella shutter according to claims 2 and 8, **characterized in that** the supply of the electric motor (8) in a lamella (7) is guided via an electrical conductor (9) directly from the photovoltaic element (10) or from an accumulator (11), supplied by this photovoltaic element, through a bearing sleeve (16) to the motor (18) in the lamella (7).

13. The lamella shutter according to claim 7, **characterized in that** the photovoltaic element (10) is applied to the lamella (7), in which the electric motor (8) is arranged.

## Revendications

1. Volet à lamelles (1) pivotant ou coulissant pour une fenêtre ou une porte avec un cadre extérieur (2), qui comprend un ou plusieurs champs (6) avec des lamelles (7) disposées dedans pouvant pivoter, sachant que toutes les lamelles (7) d'au moins un champ (6) sont respectivement couplées mécaniquement entre elles et sont mobiles de façon synchrone au moyen d'un mécanisme de réglage, sachant que le mécanisme de réglage comprend respectivement par champ (6) un moteur électrique (8) intégré dans le volet à lamelles (1),
sachant que dans chaque champ (6) une lamelle (1) est présente avec un moteur électrique (8) disposé dedans , sachant que le moteur électrique (8) est logé lui-même de façon intégré directement dans le volet à lamelles de telle manière que le pignon de sortie (13) entraîné par le moteur électrique (8) déplace la crémaillère (12) selon le sens de rotation du moteur électrique (8), ou bien du pignon de sortie (13) vers le bas, ou bien vers le haut, selon le réglage souhaité, **caractérisé en ce que**
le cadre extérieur (2) comprend un évidement de guidage (15) et **en ce que** l'arbre de sortie du moteur électrique (8) entraîne un pignon de sortie (13), lequel vient en prise dans une crémaillère (12) qui est logée dans le cadre extérieur (2) pouvant se déplacer longitudinalement dans un évidement de guidage (15), alors que chaque lamelle (7) non directement entraînée comporte un pignon d'entraînement (14) disposé solidaire en rotation sur son axe de pivotement de sorte que la crémaillère (12) s'engrène, un réglage rotatif proportionnel synchrone de toutes les lamelles (7) d'un champ (6) étant de ce fait obtenu correspondant à la distance à laquelle la crémaillère (12) est déplacée.

2. Volet à lamelles selon la revendication 1, **caractérisé en ce qu'**un moteur électrique (8) disposé dans le cadre extérieur (2) est attribué à chaque champ (6).

3. Volet à lamelles selon la revendication 1, **caractérisé en ce que** la crémaillère (12) est composé d'une barre plate dans laquelle est conformée au moins un trou oblong (19), sachant qu'un bord latéral (21) du trou oblong (19) est denté, correspondant à la denture du pignon de sortie (13) et du pignon d'entraînement (14).

4. Volet à lamelles selon la revendication 1, **caractérisé en ce que** la crémaillère (12) est composée d'une barre plate dans laquelle sont conformés des trous oblongs (19) disposés l'un derrière l'autre correspondant au nombre de lamelles (7) pivotantes.

5. Volet à lamelles selon la revendication 1, **caractérisé en ce que** la longueur de la crémaillère (12) et le nombre de dents des pignons (13, 14) sont conçus de telle manière que les lamelles (7) peuvent effectuer un pivotement d'au moins à peu près 180°

6. Volet à lamelles selon la revendication 1, **caractérisé en ce que** celui-ci comporte respectivement un champ (6) avec des lamelles (7) pivotantes, horizontalement et une passant verticalement

7. Volet à lamelles selon la revendication 1, **caractérisé en ce que** celui-ci (1) est équipé d'un élément photovoltaïque (10).

8. Volet à lamelles selon la revendication 7, **caractérisé en ce que** l'élément photovoltaïque (10) est disposé au niveau du cadre extérieur (2) ou au niveau d'une nervure intermédiaire (5) entre deux champs (6).

9. Volet à lamelles selon la revendication 7, **caractérisé en ce que** l'élément photovoltaïque (10) est monté sur la lamelle (7) dans laquelle est logé le moteur électrique (8) .

10. Volet à lamelles selon la revendication 7, **caractérisé en ce que** l'élément photovoltaïque (10) alimente une batterie (11).

11. Volet à lamelles selon la revendication 7, **caractérisé en ce que** le moteur électrique (8) peut être télécommandé avec une commande sans fil.

12. Volet à lamelles selon les revendications 2 et 8, **caractérisé en ce que** l'alimentation du moteur électrique (8) dans une lamelle (7) a lieu par le biais d'un conducteur électrique (9), qui est passé à travers un manchon de support (16) vers le moteur (18) dans la lamelle (7) directement de l'élément photovoltaïque (10) ou par une des batteries (11) alimentées par celui-ci.

13. Volet à lamelles selon la revendication 7, **caractérisé en ce que** l'élément photovoltaïque (10) est monté sur la lamelle (7) dans laquelle est disposé le moteur électrique (8).
